# EUROPÄISCHE PATENTSCHRIFT

(11) **EP 0 213 462 B1**
(45) Veröffentlichungstag und Bekanntmachung des Hinweises auf die Patenterteilung: **02.05.1990**
(21) Anmeldenummer: 86111044.3
(22) Anmeldetag: 09.08.1986
(51) Int. Cl.: B65H 54/28

(54) **Changierfadenführer**
Traversing thread guide
Guide-fil à va-et-vient

(30) Priorität: 29.08.1985 DE 3530804
(43) Veröffentlichungstag der Anmeldung: 11.03.1987
(73) Patentinhaber: BARMAG AG, D-42862 Remscheid (DE)
(72) Erfinder: Stitz, Albert, D-5290 Wipperfürth (DE)
(74) Vertreter: Pfingsten, Dieter, Dipl.-Ing.

(56) Entgegenhaltungen:
- FR-A- 2 379 464
- US-A- 3 664 596

## Beschreibung

Die Erfindung betrifft einen Changierfadenführer für Aufspulmaschinen zum Aufspulen von Fäden. Der Changierfadenführer wird durch eine drehend angetriebene Kehrgewindewalze angetrieben. Unter Kehrgewindewalze wird eine Walze verstanden, die auf ihrem Umfang eine gewindeförmige Nut hat, die an den Enden des Changierhubes ihre Steigung umkehrt. Durch Drehung der Kehrgewindewalze wird der Changierfadenführer über den Changierhub hin- und hergeführt. Der Changierfadenführer besteht aus einem Stück, z.B. Plastik, und weist auf einer Seite ein Schiffchen und auf der anderen Seite den Fadenführer auf. Das Schiffchen ist ein längliches Gebilde, das sich der Gewindenut anpaßt und mit dieser kämmt. Der Fadenführer besteht aus einem verschleißfesten Material, z.B. Keramik, und ist in dem Körper des Changierfadenführers eingelassen. Der Fadenführer besitzt einen Schlitz zur Führung des Fadens. Zwischen Fadenführer und Schiffchen ist der Changierfadenfürer mit Führungskanten versehen, die ein gleichseitiges Parallelogramm umschreiben. Der plattenförmige Fadenführer liegt auf der längeren Diagonalen des Parallelogramms. Der Schlitz zur Führung des Fadens liegt über dem Schnittpunkt der Diagonalen des Parallelogramms. Dieser Changierfadenführer ist durch die US-A 3 664 596 bekannt geworden. Die bekannte Ausführung sieht vor, daß die Führungskanten durch ein rautenförmiges Führungsplättchen gebildet wird. Dieses Führungsplättchen dient der Geradführung des Changierfadenführers zwischen zwei geraden Führungsschienen.

Diese Führungsschienen haben einen Abstand, der im wesentlichen der Länge der Diagonale des Führungsplättchens entspricht, welche senkrecht zu dem Fadenführer liegt. Die Führungskanten und das Schiffchen sind nun so zueinander geneigt, daß stets zwei sich gegenüberliegende parallele Führungskanten an den beiden Führungsschienen anliegen, wenn das Schiffchen in der Kehrgewindenut gleitet. In den Umkehrbereichen, in denen die Kehrgewindenut ihre Steigung umkehrt, wird die Geradführung von jeweils dem anderen Paar gegenüberliegender Führungskanten übernommen.

Diese Führungsschienen umfassen bei der bekannten Ausführung das Führungsplättchen auf der Vor- und Rückseite, so daß der Changierfadenführer sowohl in Umfangsrichtung als auch in beiden zur Kehrgewindewalze radialen Richtungen zwangsgeführt ist Der bekannte Changierfadenführer ist ein unverzichtbares Bauteil für alle Kehrgewindewellen-Changiereinrichtungen in Aufspulmaschinen für Chemiefasern, die mit Geschwindigkeiten von mehr als 1.000 m/min Fadenaufwickelgeschwindigkeit betrieben werden.

Die Changiergeschwindigkeit hängt von der Aufwickelgeschwindigkeit ab. Ferner ist zum Aufbau einer guten zylindrischen Spule eine sehr plötzliche Umkehr des Changierfadenführers an den Hubenden erforderlich. Das heißt mit anderen Worten, daß die Kehrgewindenut an den Hubumkehrstellen einen sehr kleinen Krümmungsradius haben muß. Hierdurch wird der Changierfadenführer an den Hubenden hohen Beschleunigungen unterworfen. Es ist daher ersichtlich, daß die Standzeit eines derartigen Changierfadenführers insbesondere durch Abrieb und Ermüdung begrenzt ist.

Aufgabe der Erfindung ist die Verbesserung des bekannten Changierfadenführers, insbesondere die Erhöhung der Standzeit. Diese Lösung ergibt sich aus dem Kennzeichen des Anspruchs 1.

Bisher wurde versucht, das Standzeitproblem durch Minimierung des Gewichts und durch Optimierung der Materialauswahl zu lösen. Es wurden ferner so große Krümmungsradien der Kehrgewindenut an den Hubumkehrpunkten in Kauf genommen, die wickeltechnisch nicht mehr optimal waren.

Die Erfindung wendet sich von den bekannten Bemühungen ab. Sie schafft Ersatz für das parallelogrammförmige Führungsplättchen des bekannten Changierfadenführers. Ihre Bedeutung liegt darin, daß den Führungskanten eine weitere, bisher nicht vorhandene Funktion zugemessen wird. Die Führungskanten sind erfindungsgemäß so ausgebildet, daß sie in der Lage sind, Ungleichförmigkeiten der Bewegung, denen der Changierfadenführer durch Störungen der Geradführung und unvermeidliche Schwingungen sowie durch die Umkehrbeschleunigungen unterworfen ist, auszugleichen und zu dämpfen. Erste, konstruktiv nicht optimierte Versuchsmuster ergaben eine Verbesserung der Standzeit von mehr als 30% gegenüber den optimalen Ausführungen des bekannten Changierfadenführers.

Der Erfindungsgedanke wird dadurch verwirklicht, daß die Führungskanten an länglichen Führungsstegen gebildet sind, die an dem Changierfadenführer derart befestigt sind, daß die mit den Führungsflanken in Berührung stehenden Führungskanten relativ zu dem Changierfadenführer elastisch federnd und dämpfend beweglich sind. Die Führungsstege sind also beispielsweise etwa in der Mittelebene des Schiffchens mit dem Changierfadenführer fest verbunden und sind als dünne Kragarme ausgebildet. Die Führungskanten dieser Führungsstege liegen auf den Seiten eines rautenförmigen, gleichseitigen Parallelogramms. Sie sind im Bereich zumindest eines der stumpfen Winkel des Parallelogramms angeordnet. Vorzugsweise sind 4 Führungsstege, also auf jeder Seite zwei, an einem Ende mit dem Changierfadenführer fest, jedoch federnd verbunden. Die Führungsstege ragen mit ihrem anderen Ende in den Bereich der spitzen Winkel des Parallelogramms und sind dort elastisch beweglich. Durch entsprechende Materialauswahl kann auch für gute Dämpfungseigenschatten gesorgt werden.

In einer Ausführung sind die Führungsstege als einseitig eingespannte Federstäbe auskragend an dem Changierfadenführer befestigt Das heißt, daß die Führungsstege wie einseitig eingespannte Federstäbe elastisch beweglich sind. Hierbei ist es zur Erzielung einer ausreichend großen Standfestigkeit und Wechselfestigkeit (Anzahl der erträglichen Lastwechsel) erforderlich, die Führungsstege im Bereich ihrer Befestigung relativ dick auszubilden.

Bei einer anderen Ausführung der Erfindung ist dies nicht erforderlich. Hier stützen sich die Führungsstege an ihren freien Enden gegenseitig ab. Daher trägt bei dieser Ausführung auch der jeweils andere Führungssteg zur Festigkeit des einen Führungssteges bei.

Da die Führungsstege - in radialer Richtung der Kehrgewindewalze gesehen - oberhalb des Schiffchens liegen, trägt das Schiffchen zur Befestigung des aus verschleißfestem Material bestehenden Fadenführers vorzugsweise einen Mittelsteg, der zwischen den Führungsstegen innerhalb des von ihnen umschriebenen, gleichzeitigen Parallelogramms, vorzugsweise auf der großen Diagonalen dieses Parallelogramms liegt. In diesen Mittelsteg kann der Fadenführer eingelassen werden.

Bei dieser Ausführung ist es auch möglich, daß sich die freien Enden der Führungsstege an dem Mittelsteg abstützen. Bei dieser Ausführung ist auch der Mittelsteg als flexibler, federelastischer Steg ausgebildet, der einerseits eine ausreichende Federelastizität für die Führungsstege gewährleistet, andererseits aber auch zur Festigkeit und insbesondere Wechselfestigkeit der Führungsstege beiträgt.

Wenn die Führungsstege mit ihren Enden miteinander oder jeweils mit dem Mittelsteg verbunden werden, so kann diese Verbindung besonders weich ausgebildet werden, so daß auch diese Verbindung zur Federelastizität der Führungsstege beiträgt.

Es sind verschiedene Möglichkeiten gegeben, um die Führungsstege an dem Changierfadenführer zu befestigen. 'In einer Ausführung ist vorgesehen, daß die Führungsstege unmittelbar auf der Oberseite des Schiffchens befestigt sind. In dieser Ausführung wird zumindest ein Teil der Unterseite der Führungsstege und - falls vorhanden auch des Mittelsteges - so ausgeführt, daß dieser Teil als Gleitfläche aus dem Umfang der Kehrgewindewalze geeignet ist. Bei dieser Ausführung ist mithin vorgesehen, daß die Führungsschienen für die Geradführung im Querschnitt nicht - wie bei dem bekannten Ausführungsbeispiel - U-förmig, sondem L-förmig ausgebildet sind. Die Geradführung und Festlegung des Changierfadenführers in Umfangsrichtung der Kehrgewindewelle erfolgt durch die zueinander parallelen Flanken der Geradführung. Die Festlegung des Changierfadenführers in radialer Richtung zur Kehrgewindewelle erfolgt auf der von der Kehrgewindewelle abgewandten Seite durch jeweils die L-Flanke, die senkrecht von der Führungsflanke der Geradführung absteht und auf der der Kehrgewindewelle zugewandten Seite unmittelbar durch die Kehrgewindewelle selbst.

Weiterhin ist es möglich, die Führungsstege auskragend an Tragstegen zu befestigen, wobei diese Tragstege auf der Oberseite des Schiffchens im wesentlichen in dessen Mittelebene, also auf der kurzen Diagonalen des von den Führungsstegen umschriebenen Parallelogramms befestigt sind.

Bei einer alternativen Ausführung ist vorgesehen, daß die Tragstege an dem Mittelsteg, und zwar etwa in seiner Längsmitte, und parallel zum Schiffchen an dem Mittelsteg befestigt sind und an ihren freien Enden die Führungsstege tragen. Diese Ausführung ist insbesondere dann möglich und vorteilhaft, wenn der Fadenführer und der Mittelsteg, der den Fadenführer trägt, durch einen eingeschnürten Hals mit dem Schiffchen verbunden sind, wie dies in entsprechender Form bei dem bekannten Changierfadenführer der Fall ist.

Eine Ausführung, die sich durch sehr kompakte, kleine Bauweise bei großer Stabilität und guten Feder- und Dämpfungseigenschaften auszeichnet, ist dadurch gekennzeichnet, daß auf der Oberseite des Schiffchens seitlich auskragend die Führungsstege und mittig dazwischen der Mittelsteg befestigt sind. Mittelsteg und Führungsstege sind durch Tragstege miteinander verbunden, wobei die Tragstege ebenfalls mit dem Schiffchen verbunden sind.

Es wurde bereits zuvor darauf hingewiesen, daß es nach der Lösung von Anspruch 1, 2 und Anspruch 5 auch möglich ist, das Schiffchen mit dem Mittelsteg und den Führungsstegen bzw. auch den Tragstegen über einen eingeschnürten Hals zu verbinden. Die Ausführung, die sich durch besonders kompakte Bauweise als besonders geeignet für eine weitere Optimierung der Standzeit erweist, ist jedoch dadurch gekennzeichnet, daß keine solche Einschnürung vorhanden ist, sondern daß die Führungsstege, der Mittelsteg, die Tragstege - soweit vorhanden - unmittelbar auf der Oberseite des Schiffchens sitzen und daß die Unterseite der Führungsstege, des Mittelstegs, der Tragstege - soweit vorhanden - ganz oder teilweise als Gleitfläche ausgebildet ist, die geeignet ist, auf der Oberfläche der Kehrgewindewalze zu gleiten.

Im folgenden werden die einzelnen Ausführungsbeispiele beschrieben, wobei das erste Ausführungsbeispiel in einer Aufsicht (Fig. 1), einem Teilschnitt durch Changiergehäuse und Kehrgewindewelle (Fig. 2), einer perspektivischen Aufsicht (Fig. 3) und einer perspektivischen Untersicht (Fig. 4), das zweite Ausführungsbeispiel in einem Teilschnitt durch Changiergehäuse und Kehrgewindewelle (Fig. 5), das dritte Ausführungsbeispiel in einer Aufsicht (Fig. 6), das vierte Ausführungsbeispiel in einer Aufsicht (Fig. 7) sowie beide letztgenannten Ausführungsbeispiele in einer Seitenansicht mit Teilschnitt durch Changiergehäuse und Kehrgewindewelle in einer Ebene der Gewindenut (Fig. 8) gezeigt werden.

Zu den Fig. 1 bis 4:
Der Changierfadenführer 1 weist auf seiner Vorderseite den über die Führungsschiene 9 hinausragenden, dreieckförmigen Fadenführer 2 auf. Dieser besitzt einen Fadenführungsschlitz 14, in dem der Faden geführt wird. Der Fadenführer 2 ist ein z.B. keramisches, verschleißfestes Plättchen. Er ist mit einer Längskante in den Mittelsteg 3 eingelassen. Der Changierfadenführer 1 besteht im übrigen aus einem Stück, z.B. einem geeigneten thermoplastischen oder duroplastischen Kunststoff. Das Schiffchen 4 ist ein länglicher Körper, der so gekrümmt ist, daß er sich dem Krümmungsradius der Gewindenut 8 der Kehrgewindewelle 7 anpaßt. Außerdem schmiegt sich das Schiffchen 4 auch im Querschnitt und in Längsrichtung der Gewindenut 8 an. Die Gewindenut ist in Fig. 3 gestrichelt eingezeichnet. Auf der Oberseite des Schiffchens sind außer dem Mittelsteg 3 auch die Führungsstege 6 befestigt. Die Führungsstege 6 umschreiben mit ihren Außenkanten 12 ein im wesentlichen gleichseitiges Parallelogramm. Die Führungsstege 6 sind durch Tragstege 5 mit dem Mittelsteg 3 in der Mittelebene des Schiffchens 4 verbunden. Die freien Enden der Führungsstege 6 sind im Rahmen der Materialeigenschaft elastisch federnd und dämpfend beweglich.

Es ist zu bemerken, daß bei vorgegebener Drehrichtung der Kehrgewindewelle 7 nur die Führungsstege auf einer Seite des Changierfadenführers 1 unmittelbar tragen - in Fig. 1 und 2 die unteren Führungsstege. Die anderen beiden - in Fig. 1 und 2 oberen - Führungsstege haben im wesentlichen die Funktion der Stabilisierung und können evtl. auch weggelassen oder durch ein anderes geformtes Führungselement ersetzt werden, dessen Form die Kippbewegung des Changierfadenführers an den Changierhubenden um die mit dem Fadenführungsschlitz 14 fluchtende Kippachse zuläßt.

Wie in Fig. 2 und überdies auch in Fig. 3 ersichtlich, stützt sich der Changierfadenführer 1 mit der Unterseite 13 des Mittelstegs und der Führungsstege in radialer Richtung auf der Oberfläche der Kehrgewindewelle 7 ab. In Umfangsrichtung ist der Changierfadenführer durch seine Führungsstege 6 in den Führungsschienen 9 geradgeführt. Die Führungsschienen 9 sind dabei L-förmig ausgebildet. Sie besitzen zwei zueinander parallele Führungsflanken 10, an denen die beiden Führungsstege 6.1, die einander gegenüberliegen, geradgeführt sind. Jede Führungsschiene besitzt ferner eine Halteflanke 11, die die Führungsstege und Tragstege bis in den Bereich des Mittelsteges umfaßt und verhindert, daß der Changierfadenführer aus der Gewindenut 8 herausfällt Die Konturen der Führungsstege mit ihren Führungskanten 12 sind so geformt, daß bei Umkehr der Gewindesteigung an den Hubenden die Führungsstege die Führung wechseln. Während bei der in Fig. 3 angedeuteten Steigung der Gewindenut 8 die Führungsstege 6.1 mit den Führungskanten 12.1 führen, übernehmen bei der Umkehr der Steigung die Führungsstege 6.2 mit den Führungskanten 12.2 die Führung. Der Changierfadenführer ist mithin an den Changierhubenden um eine zur Kehrgewindewelle im wesentlichen radiale Achse, die im wesentlichen mit dem Führungsschlitz 14 im Fadenführer 2 fluchtet, schwenkbar.

In Fig. 5 ist eine Altematiwersion im Schnitt in der Mittelebene des Schiffchens dargestellt, bei der der Mittelsteg 3 durch einen Hals 15 mit dem Schiffchen 4 verbunden ist. An dem Mittelsteg sitzen seitlich - etwa in der Mittelebene des Schiffchens 4 - die Tragstege 5. An den Enden der Tragstege 5 sitzen die Führungsstege 6. Bei diese Version sind die Führungsschienen 9 U-förmig ausgebildet. Neben der Führungsflanke 10 besitzen die Führungsschienen zwei weitere Flanken 18, die die Führungsstege 6 auf der Vorderseite und der Rückseite des Changierfadenführers umgreifen.

Die Changierfadenführer - Ausführungsbeispiele nach Fig. 6 und 7 - und ergänzend dazu Fig. 8 sind ähnlich wie die zuvor geschilderten Ausführungsbeispiele ausgeführt. Gemeinsam ist den Ausführungsbeispielen, daß auf der Vorderseite des Changierfadenführers 1 der Fadenführer 2 befestigt ist, der über die Führungsschiene 9 hinausragt.

In Fig. 8 ist die Alternatiwersion nach Fig. 7 in einer seitlichen Ansicht dargestellt. Der untere Führungssteg und der Verbindungssteg sind teilweise - wie aus Fig. 7 ersichtlich - weggeschnitten. Es ist erkennbar, daß ein Teil der Unterseite, und zwar der Bereich, der - radial zur Kehrgewindewalze gesehen - unter dem Fadenführer liegt, besonders eben ausgebildet ist, so daß dieser Bereich auf der Kehrgewindewalze gleiten und den Changierfadenführer in radialer Richtung abstützen kann. Es ist weiterhin ersichtlich, daß die Führungsstege 6 als U-Profil ausgebildet sind. Durch eine derartige Profilierung läßt sich einerseits eine gute Elastizität, d.h. eine geringe Federkonstante und andererseits eine hohe Festigkeit, insbesondere Wechselfestigkeit erreichen.

Im übrigen unterscheiden sich die Ausführungsbeispiele nach den Figuren 6 und 7 voneinander und von den zuvor geschilderten Ausführungsbeispielen durch folgendes:
Das Ausführungsbeispiel nach Fig. 6 hat Führungsstege 6, die an ihren freien Enden durch Stützstege 16 mit dem Mittelsteg 3 verbunden sind. Die Stützstege sind ebenfalls biegeweich, vorzugsweise jedoch auch federelastisch ausgebildet. Mit dieser Ausführungsform können die Führungsstege eine besonders niedrige Federkonstante erhalten. Denn die Führungsstege 6 erhalten ihre Festigkeit durch Abstützung an dem Mittelsteg 3. Andererseits wird die Gesamtelastizität nur wenig behindert, weil der Mittelsteg 3 und - selbstverständlich auch - der gegenüberliegende Führungssteg federelastisch ausgebildet sind. Bei dieser Ausführung werden insbesondere Dauerbrüche, die eventuell in dem Bereich entstehen, in dem Führungsstege an die Tragstege 5 angesetzt sind, vermieden.

Bei dem Ausführungsbeispiel nach Fig. 7 sind die Führungsstege 6 an ihren freien Enden durch Stützstege 17 miteinander verbunden. Auch hier wird jeder einzelne Führungssteg besonders biegeweich mit niedriger Federkonstante ausgebildet. Die Festigkeit wird dadurch nicht beeinträchtigt, weil der Führungssteg 6 sich an dem gegenüberliegenden Führungssteg 6 abstützt. Auch die Stützstege 17 können besonders weich ausgebildet sein.

Um eine Vorstellung von den Größenverhältnissen zu vermittlen, sei darauf hingewiesen, daß das Ausführungsbeispiel nach Fig. 1 etwa im Verhältnis 1:3 vergrößert ist.

## Patentansprüche

1. Changierfadenführer für Aufspulmaschinen für Fäden, der durch eine rotierende Walze angetrieben wird;
die rotierende Walze ist eine Kehrgewindewalze (7), die auf ihrer Oberfläche mit einer endlosen Gewindenut (8) versehen ist;
der Changierfadenführer (1) besteht aus einem Fadenführungsstück (2), in dem ein Fadenführungsschlitz (14) für den Faden vorhanden ist,
einem Schiffchen (4), das in die Gewindenut (8) eingreift, sowie aus Führungskanten (12), die die Seiten eines gleichseitigen Parallelogramms umschreiben und zwischen zwei parallelen Führungsflanken (10) einer Geradführung (9) geführt sind;
der Changierfadenführer (1) besteht aus einem Stück, wobei das Fadenführungsstück (2) und das Schiffchen (4) ohne Zwischenschaltung eines Gelenks starr verbunden sind, dadurch gekennzeichnet, daß die Führungskanten (12) an länglichen Führungsstegen (6) gebildet sind, die an dem Changierfadenführer (1) derart befestigt sind, daß die mit den Führungsflanken (10) in Berührung stehenden Führungskanten (12) relativ zu dem Changierfadenführer (1) elastisch federnd und dämpfend beweglich sind.

2. Changierfadenführer nach Anspruch 1, dadurch gekennzeichnet, daß die länglichen Führungsstege (6) einseitig auskragend an dem Changierfadenführer (1) befestigt und als einseitig eingespannte Federstäbe ausgebildet sind.

3. Changierfadenführer nach Anspruch 1 oder 2, dadurch gekennzeichnet, daß das Schiffchen (4) auf seiner Oberseite einen Mittelsteg (3) trägt, in den der Fadenführer (2) eingelassen ist und aus dem der Fadenführer herausragt und der im wesentlichen in der Längsmitte des Schiffchens (4) und senkrecht zum Schiffchen (4) liegt.

4. Changierfadenführer nach Anspruch 1 oder 2, dadurch gekennzeichnet, daß die Führungsstege (6) an der Oberseite des Schiffchens (4) befestigt sind.

5. Changierfadenführer nach Anspruch 1 oder 2, dadurch gekennzeichnet, daß die Führungsstege (6) an Tragstegen (5) befestigt sind, die ihrerseits auf der Oberseite des Schiffchens (4) im wesentlichen in dessen Mittelebene befestigt sind.

6. Changierfadenführer nach Anspruch 3, dadurch gekennzeichnet, daß die Führungsstege (6) an den Enden von Tragstegen (5) befestigt sind, welche ihrerseits an den beiden Seiten des Mittelsteges (3) befestigt sind und im Mittelebenenbereich des Schiffchens (4) und im wesentlichen senkrecht zum Mittelsteg (3) verlaufen.

7. Changierfadenführer nach Anspruch 1, dadurch gekennzeichnet, daß auf der Oberseite des Schiffchens (4) seitlich auskragend die Führungsstege (6) und im wesentlichen mittig dazwischen der Mittelsteg (3) befestigt sind, und daß diese durch Tragstege (5), die ebenfalls mit dem Schiffchen (4) verbunden sind und die im wesentlichen auf der Mittelebene des Schiffchens liegen, auch untereinander fest verbunden sind.

8. Changierfadenführer nach Anspruch 3 oder 6, dadurch gekennzeichnet, daß mittig auf dem Schiffchen (4) ein Hals (15) und auf dem Hals (15) der Mittelsteg (3) befestigt ist, wobei die Gradführung (9) des Changierfadenführers (1) beidseits U-förmige Flanken (18) aufweist, die die Führungsstege (6) umgreifen und daß der Hals (15) zwischen den auf der Unterseite der Führungsstege (6) liegenden Flanken (18) geradegeführt ist.

9. Changierfadenführer nach einem der Ansprüehe 1 bis 7, dadurch gekennzeichnet, daß die auf dem Schiffchen (4) sitzenden Teile (3, 5, 6) des Changierfadenführers (1) eine dem Schiffchen zugekehrte Unterseite haben, die zumindest teilweise als Gleitfläche auf der Oberfläche der Kehrgewindewelle (7) ausgebildet ist, wenn das Schiffchen in die Gewindenut (8) eingelegt ist, wobei die Geradführung (9) der Changiereinrichtung L-förmige Flanken (10, 11) aufweist, deren zueinander parallele Flanken (10) eine Führungsnut bilden, in der die zueinander parallelen Führungsstege (6) des Changierfadenführers geradgeführt sind und deren in einer Ebene liegenden Flanken (11) die auf der Fadenführerseite gelegenen Oberseiten der Führungsstege (6) bis in den Bereich des Mittelsteges (3) umgreifen.

10. Changierfadenführer nach einem der vorangehenden Ansprüche, dadurch gekennzeichnet, daß die Führungsstege (6) so ausgebildet sind, daß sich ihre freien Enden aufeinander abstützen.

11. Changierfadenführer nach einem der Ansprüche 3 bis 9, dadurch gekennzeichnet, daß jeder Führungssteg (6) so ausgebildet ist, daß sich sein freies Ende an dem jeweiligen freien Ende des Mittelsteges (3) abstützt.

12. Changierfadenführer nach einem der vorangehenden Ansprüche, dadurch gekennzeichnet, daß die Führungsstege (6) im Querschnitt ein U-förmiges Profil aufweisen.

## Claims

1. A traversing yarn-guide for spooling machines for yam, which is driven by a rotating roll;
the rotating roll is a reversing-thread roll (7) which is provided on its surface with an endless thread groove (8);
the traversing yam-guide (1) consists of a yam- guidance piece (2) in which there is a yarn-guidance slot (14) for the yarn,
a shuttle (4) which engages in the thread groove (8), as well as guide-edges (12) which circumscribe the sides of an equilateral parallelogram and are guided between two parallel guide-flanks (10) of a straight guide (9);
the traversing yam-guide (1) consists of one piece, the yarn-guidance piece (2) and the shuttle (4) being connected rigidly together without the interposition of a hinge, characterized in that the guide-edges (12) are formed on elongated guide-webs (6) which are fastened to the traversing yarn-guide (1) in sucht a way that the guide-edges (12) in contact with the guide-flanks (10) are movable relatively to the traversing yam-guide (1) with elastic springiness and damping action.

2. A traversing yam-guide as in Claim 1, characterized in that the elongated guide-webs (6) are fastened to the traversing yam-guide (1) to project to one side and are made as spring rods clamped in at one end.

3. A traversing yam-guide as in Claim 1 or 2, characterized in that the shuttle (4) carries on the top of it a central bar (3) into which the yarn-guide (2) is let and from which the yam-guide projects, and which lies essentially in the centre of the shuttle (4) longitudinally and at right angles to the shuttle (4).

4. A traversing yam-guide as in Claim 1 or 2, characterized in that the guide-webs (6) are fastened to the top of the shuttle (4).

5. A traversing yam-guide as in Claim 1 or 2, characterized in that the guide-webs (6) are fastened to supporting webs (5) which in turn are fastened to the top of the shuttle (4) essentially in its central plane.

6. A traversing yarn-guide as in Claim 3, characterized in that the guide-webs (6) are fastened to the ends of supporting webs (5) which in turn are fastened at both sides of the central bar (3) and in the region of the central plane of the shuttle (4) and essentially at right angles to the central bar (3).

7. A traversing yam-guide as in Claim 1, characterized in that the guide-webs (6) are fastened to the top of the shuttle (4) to project to the sides, with the central bar (3) fastened essentially centrally between them, and that they all are also firmly connected together through supporting webs (5) which likewise are connected to the shuttle (4) and which lie essentially on the central plane of the shuttle.

8. A traversing yam-guide as in Claim 3 or 6, characterized in that a neck (15) is fastened centrally to the shuttle (4) and the central bar (3) is fastened to the neck (15), whilst the straight guide (9) of the traversing yam-guide (1) exhibits flanks (18) on both sides in the shape of a U, which embrace the guide-webs (6) and that the neck (15) is guided straight between the flanks (18) lying against the underside of the guide-webs (6).

9. A traversing yam-guide as in one of the Claims 1 to 7, characterized in that the parts (3, 5, 6) of the traversing yam-guide (1) which are seated on the shuttle (4) have next the shuttle an underside which is made at least partially as a sliding face for sliding against the surface of the reversing-thread shaft (7) when the shuttle is laid in the thread groove (8), and the straight guide (9) of the traversing mechanism exhibits L-shaped flanks (10, 11) of which those flanks (10) are parallel with one another form a guide-groove in which the guide-webs (6) of the traversing yam-guide, which are respectively parallel with one another, are guided straight, whereas those flanks (11) which lie in one plane embrace the guide-webs (6) along the upper faces lying next the yam guide, as far as into the region of the central bar (3).

10. A traversing yam-guide as in one of the preceding Claims, characterized in that the guide-webs (6) are so constructed that their free ends bear against one another.

11. A traversing yam-guide as in one of the Claims 3 to 9, characterized in that each guide-web (6) is so constructed that its free end bears against the respective free end of the central bar (3).

12. A traversing yam-guide as in one of the preceding Claims, characterized in that the guide-webs (6) exhibit in cross-section a U-shaped profile.

## Revendications

1. Guide-fil à va-et-vient pour machines de bobinage pour fils, qui est entraîné par un cylindre tournant:
ledit cylindre tournant étant un cylindre à filetage inversé (7) pourvu sur sa surface d'une rainure en hélice sans fin (8),
le guide-fil à va-et-vient (1) se composant d'une pièce de guidage de fil (2), dans laquelle se trouve une fente de guidage de fil (14) destinée au fil, d'une navette (4) s'engageant dans la rainure en hélice (8) ainsi que de bords de guidage (12) définissant les côtés d'un parallélogramme à côté identiques et guidés entre deux flancs de guidage parallèles (10) d'un guidage droit (9), le guide-fil (1) se composant d'une seule pièce, la pièce de guidage de fil (2) et la navette (4) étant reliées rigidement sans l'intermédiaire d'une articulation, caractérisé en ce que les bords de guidage (12) sont formés sur des nervures de guidage (6) allongées qui sont fixées au guide-fil (1) de façon à ce que les bords de guidage (12) qui sont en contact avec les flancs de guidage (10) soient mobiles élastiquement et avec amortissement par rapport au guide-fil (1).

2. Guide-fil à va-et-vient selon la revendication 1, caractérisé en ce que les nervures de guidage (6) allongées sont fixées d'un côté en porte-à-faux sur le guide-fil (1) et réalisées sous la forme de barres élastiques fixées d'un côté.

3. Guide-fil à va-et-vient selon la revendication 1 ou 2, caractérisé en ce que la navette (4) porte sur sa face supérieure une nervure centrale (3) dans laquelle est introduit le guide-fil (2) et hors de laquelle ressort le guide-fil, nervure qui est située sensiblement au milieu de la longueur de la navette (4) et est perpendiculaire à cette dernière.

4. Guide-fil à va-et-vient selon la revendication 1 ou 2, caractérisé en ce que les nervures de guidage (6) sont fixées sur la face supérieure de la navette (4).

5. Guide-fil à va-et-vient selon la revendication 1 ou 2, caractérisé en ce que les nervures de guidage (6) sont fixées sur des nervures support (5) qui sont fixées de leur côté sur la face supérieure de la navette (4), sensiblement dans son plan médian.

6. Guide-fil à va-et-vient selon la revendication 3, caractérisé en ce que les nervures de guidage (6) sont fixées sur les extrémités des nervures support (5), qui de leur côté sont fixées sur les deux côtés de la nervure centrale (3) et qui s'étendent dans la zone de plan médian de la navette (4), sensiblement perpendiculairement à la nervure centrale (3).

7. Guide-fil à va-et-vient selon la revendication 1, caractérisé en ce que les nervures de guidage (6) et la nervure centrale (3), disposée sensiblement au milieu entre elles, sont fixées sur la face supérieure de la navette (4), en faisant saillie latéralement, et en ce que ces nervures sont aussi reliées entre elles de manière rigide, au moyen de nervures supports (5) également reliées à la navette (4) et situées sensiblement sur le plan médian de celle-ci.

8. Guide-fil à va-et-vient selon la revendication 3 ou 6, caractérisé en ce qu'un col (15) est fixé au milieu sur la navette (4) et que la nervure centrale (3) est fixée sur le col (15), le guidage droit (9) du guide-fil à va-et-vient (1) présentant des deux côtés des flancs (18) en forme de U entourant les nervures de guidage (6), et en ce que le col (15) est guidé rectilignement entre les flancs (18) situés sur la face inférieure des nervures de guidage (6).

9. Guide-fil à va-et-vient selon l'une des revendications 1 à 7, caractérisé en ce que les parties (3, 5, 6) du guide-fil à va-et-vient (1) qui reposent sur la navette (4) présentent une face inférieure, tournée vers la navette, qui est réalisée au moins partiellement sous forme de surface de glissement sur la surface de l'arbre à filetage inversé (7), lorsque la navette est introduite dans la rainure en hélice (8), le guidage droit (9) du dispositif de va-et-vient présentant des flancs (10, 11) en forme de L, dont les flancs (10) parallèles entre eux forment une gorge de guidage dans laquelle les nervures de guidage (6), parallèles entre elles, du guide-fil sont guidées rectilignement, et dont les flancs (11) situés dans un même plan entourent, jusque dans la zone de la nervure centrale (3), les faces supérieures des nervures de guidage (6) qui sont placées du côté du guide-fil.

10. Guide-fil à va-et-vient selon l'une des revendications précédentes, caractérisé en ce que les nervures de guidage (6) sont réalisées de façon que leurs extrémités libres s'appuient l'une sur l'autre.

11. Guide-fil à va-et-vient selon l'une des revendications 3 à 9, caractérisé en ce que chaque nervure de guidage (6) est réalisée de façon que son extrémité libre s'appuie à l'extrémité libre correspondante de la nervure centrale (3).

12. Guide-fil à va-et-vient selon l'une des revendications précédentes, caractérisé en ce que les nervures de guidage (6) présentent une section transversale à profil en forme de U.
